# FASCICULE DE BREVET EUROPEEN

(11) **EP 0 796 974 B1**
(45) Date de publication et mention de la délivrance du brevet: **06.10.1999**
(21) Numéro de dépôt: 97480010.4
(22) Date de dépôt: 12.03.1997
(51) Int. Cl.: E06B 7/082

(54) **Structure et méthode d'assemblage de persienne en profilés métalliques**
Struktur und Montageverfahren für einen aus Metallprofilen bestehenden Jalousieverschluss
Structure and assembly method for louvred shutter made from metallic profiles

(30) Priorité: 18.03.1996 IT BS960019
(43) Date de publication de la demande: 24.09.1997
(73) Titulaire: Profiles Aciers et Alliages Légers Scaramozzino Frères P.A.A.L., 06300 Nice (FR)
(72) Inventeur: Mor, Luigi, Marmentino Brescia (IT)
(74) Mandataire: Hautier, Jean-Louis

(56) Documents cités:
- FR-A- 2 208 042
- GB-A- 345 643
- NL-A- 8 802 197

## Description

La présente invention concerne une structure pour la construction et l'assemblage de menuiserie que l'on appelle "persienne".

Les menuiseries connues jusqu'à présent sont constituées habituellement d'un châssis généralement quadrilatéral, dans lequel les montants verticaux serrent plusieurs lames parallèles, qui sont inclinées et logées dans des encoches usinées sur les montants mêmes.

Cette méthode traditionnelle de construction prévoit que les lames viennent se loger, avant le blocage des éléments constituant le châssis, ce qui à terme pose des problèmes au niveau des temps de fabrication et d'installation.

L'objet de la présente invention est de prévoir une nouvelle structure et une nouvelle méthode de construction et d'assemblage des persiennes, qui sont réalisées avec des profilés métalliques qui allient en même temps rapidité et simplicité des temps de montage, mais aussi facilitent l'assemblage sur le lieu de pose.

L'état de la technique est défini par le brevet suivant :
*FR-A-2.208.042 : Procédé de fabrication de persienne à claire-voie, caractérisé en ce que l'on dispose, après assemblage et solidarisation, des traverses et des montants composant un cadre, des lames dans des rainures obliques et parallèles pratiquées dans lesdits montants, lesquelles rainures débouchent uniquement du côté de la face desdits montants au droit de laquelle on engage les lames. On maintient lesdites lames au moyen de baguettes rendues solidaires desdits montants. Lesdites rainures obliques sont pratiquées dans des éléments rapportés sur lesdits montants. On maintient lesdites lames au moyen de baguettes rendues solidaires desdits éléments rapportés.*

L'invention concerne une structure d'assemblage des persiennes aluminium, caractérisée par le fait que chaque montant vertical est constitué d'un premier profilé, doté d'au moins deux usinages demi-ouverts.

L'invention consiste à prévoir un deuxième profilé doté d'au moins deux usinages demis-ouverts.

Le premier profilé présente des nervures ; ces nervures étant aptes à retenir par un agrafage identique sur les mêmes nervures présentes sur le second profilé.

Le montant de la menuiserie est constitué par la suite de la liaison par agrafage du second profilé avec le premier profilé d'où dérive la formation des usinages de maintien des lames.

Chaque montant est constitué de deux profilés, chaque profilé comportant au moins deux usinages demi-ouverts, chaque usinage du premier profilé coopérant avec un usinage du second profilé pour créer un espace où est mis en place l'extrémité d'une des lames.

Chaque profilé comporte des moyens d'agrafage à un profilé complémentaire.

Les dessins ci-joints sont donnés à titre d'exemples indicatifs et non limitatifs. Ils représentent un mode de réalisation préféré selon l'invention. Ils permettront de comprendre aisément l'invention.

La figure 1 représente une persienne finie.

La figure 2 représente en éclaté les différents éléments qui constituent la structure de la persienne.

La figure 3 représente en coupe quelques lames de la persienne mise en place.

La figure 4 est une coupe selon la coupe IV de la figure 3.

La figure 5 représente un éclaté des éléments de base du châssis.

Dans ce dessin figure 5, en 1 est représenté un montant en aluminium constituant un des montants verticaux de la persienne, indiquée globalement en 2.

Le montant 1 est spécialement prévu avec deux profilés 3 et 4, le premier profilé 3 ayant deux appendices respectivement 3 et 3' figures 2 et 4.

L'appendice 3 présente une multitude de demis usinages 5 figure 2 expressément usinés et inclinés pour accueillir les lames 6 de la persienne.

L'élément 4 présente à son tour une multitude de demis usinages 8, ayant la même inclinaison que celles des demis usinages 5.

Il faut rappeler que le second profilé 4 présente deux nervures 9 et 10.

Tout ce qui a été décrit jusqu'à présent se réfère à la structure de la persienne et à ses composants.

Au moment de la mise en oeuvre de ces composants, les montants verticaux 1 viennent s'insérer sur les équerres 12, qui s'assemblent aux profilés horizontaux 13, de façon à obtenir un châssis de persienne normal figure 5.

A cette étape, les lames 6 seront logées dans les usinages 5, et grâce aux profilés 4 pourvus d'usinages 8, seront bloquées sur le montant 1, dans le logement ainsi obtenu. Ce blocage est réalisé par l'action combinée de l'agrafage des nervures 9 et 10 présentes sur le profilé 4 avec leurs homologues 7 et 11 sur le profilé 1.

Cette solution permet d'assembler les différents éléments constituant le cadre de la persienne décrite ci-dessus, de manière à ce que l'installateur muni simplement de profilés et d'équerres 12 puisse procéder à la découpe sur place, même en présence d'irrégularités du support, par exemple non parfaitement d'équerre et sans être obligé de caler le cadre si les côtes prises sont incorrectes.

Nous pouvons enfin rappeler qu'il est possible d'apporter une modification aux usinages 5 et 8 qui sera faite à la section des lames constituant la persienne sans pour autant sortir du concept de base.

L'axe longitudinal de l'usinage 5 est sensiblement coaxial à l'axe longitudinal de l'usinage 8.

## Revendications

1. Structure d'assemblage des persiennes, comprenant des montants verticaux (1), chaque montant (1) étant constitué d'un premier profilé (3) et un deuxième profilé (4), le premier profilé (3) comportant au moins deux usinages demi-ouverts (5) respectivement aptes à recevoir les extrémités de lames de persienne (6), caractérisée en ce que lesdits montants sont fabriqués en aluminium, et que le deuxième profilé (4) comporte au moins deux usinages demi-ouverts (8), chaque usinage (5) du premier profilé (3) coopérant avec un usinage (8) du second profilé (4) pour créer un espace apte à recevoir l'extrémité d'une des lames (6), le premier profilé (3) présentant des nervures longitudinales (7, 11), ces nervures étant aptes à être retenues par un agrafage sur des nervures longitudinales correspondantes (9, 10) présentées par le second profilé (4).

2. Structure d'assemblage de persiennes, selon la revendication 1 , constituée de montants et traverses formant un cadre où sont mises en place au moins deux lames, chaque usinage (5) du premier profilé (3) coopérant avec un usinage (8) du second profilé (4) pour créer un espace où est mis en place l'extrémité d'une des lames (6).

## Patentansprüche

1. Gefügestruktur für Jalousien mit Höhenschenkeln (1), wobei jeder Höhenschenkel aus einem ersten Profil (3) und einem zweiten Profil (4) gebildet wird, das erste Profil (3) mindestens zwei halboffene Ausfräsungen (5) aufweist, die jeweils geeignet sind, die Enden von Jalousielamellen (6) aufzunehmen, dadurch gekennzeichnet, daß die besagten Höhenschenkel aus Aluminium hergestellt sind, und daß das zweite Profil (4) mindesten zwei halboffene Ausfräsungen (8) aufweist, jede Ausfräsung (5) des ersten Profils (3) mit einer Ausfräsung (8) des zweiten Profils (4) zusammenwirkt, um einen zur Aufnahme des Endes einer der Lamellen (6) geeigneten Raum zu bilden, das erste Profil (3) Längsrippen (7, 11) aufweist, welche Rippen geeignet sind durch eine Bördelverbindung auf entsprechenden Längsrippen (9, 10) an dem zweiten Profils (4) gehalten zu werden.

2. Gefügestruktur für Jalousien gemäß Anspruch 1, bestehend aus Höhenschenkeln und Querschenkeln, welche einen Rahmen bilden, in den mindestens zwei Lamellen eingefügt werden, wobei jede Ausfräsung (5) des ersten Profils (3) mit einer Ausfräsung (8) des zweiten Profils (4) zusammenwirkt, um einen Raum zu bilden, in den das Ende einer der Lamellen (6) eingefügt wird.

## Claims

1. Frame assembly for shutter blinds comprising vertical uprights (1), each upright (1) consisting of a first section (3) and a second section (4), the first section (3) comprising at least two half-open machinings (5) respectively capable of receiving the ends of blind slats (6), characterized in that the said uprights are manufactured in aluminium and that the second section (4) consists of at least two half-open machinings (8), each machining (5) of the first section (3) cooperating with a machining (8) of the second section (4) in order to create a space able to receive the end of one of the slats (6), the first section (3) presenting longitudinal ribs (7, 11), these ribs being able to be held by a staking on the corresponding longitudinal ribs (9, 10) presented by the second section (4).

2. Frame assembly for shutter blinds according to claim 1, consisting of uprights and crossbeams forming a frame in which are lodged at least two slats, each machining (5) of the first section (3) cooperating with a machining (8) of the second section (4) to create a space in which is lodged the end of one of the slats (6).
